# EUROPÄISCHE PATENTSCHRIFT

(11) **EP 4 538 507 B1**
(45) Veröffentlichungstag und Bekanntmachung des Hinweises auf die Patenterteilung: **15.04.2026**
(21) Anmeldenummer: 24199364.1
(22) Anmeldetag: 10.09.2024
(51) Int. Cl.: F01N 1/08

(54) **SCHALLDÄMPFER**
SILENCER
SILENCIEUX

(30) Priorität: 09.10.2023 DE 102023127468
(43) Veröffentlichungstag der Anmeldung: 16.04.2025
(73) Patentinhaber: Purem GmbH, 66539 Neunkirchen (DE)
(72) Erfinder: Bäumchen, Carsten, Oberthal (DE); Schuler, Aaron, Brücken (DE)
(74) Vertreter: Ruttensperger Lachnit Trossin Gomoll

(56) Entgegenhaltungen:
- DE-A1- 102006 016 095
- DE-A1- 102015 102 611
- DE-A1- 102015 108 495

## Beschreibung

Die vorliegende Erfindung betrifft einen Schalldämpfer für eine Abgasanlage einer Brennkraftmaschine.

Ein derartiger Schalldämpfer weist im Allgemeinen ein Schalldämpfergehäuse mit einer in Richtung einer Schalldämpferlängsachse langgestreckten, die Schalldämpferlängsachse umgebenden und einen Schalldämpferinnenraum nach radial außen umgrenzenden Umfangswand und an beiden axialen Endbereichen der Umfangswand jeweils einer den Schalldämpferinnenraum axial begrenzenden Stirnwand auf. Die Umfangswand kann als beispielsweise durch Wickeln eines Blechteils gebildeter Rohrkörper ausgebildet sein, an dessen beiden axialen Enden die als separate Blechteile ausgebildeten Stirnwände angebracht sein können. Bei einer alternativen Ausgestaltung kann das Schalldämpfergehäuse beispielsweise aus zwei Gehäuseschalen aufgebaut sein, von welchen jede einen Teil der Umfangswand und einen Teil jeder Stirnwand bildet.

Um den Schalldämpferinnenraum in verschiedene zur Schalldämpfung beitragende Kammern zu unterteilen, sind im Schalldämpferinnenraum eine oder mehrere im Allgemeinen in ihrem Außenumfangsbereich an der Umfangswand getragene Zwischenwände vorgesehen. Ferner sind im Schalldämpferinnenraum ein oder mehrere eine oder mehrere derartige Zwischenwände im Bereich jeweiliger Rohröffnungen durchsetzende Abgasrohre vorgesehen. Zum Einleiten von Abgas in den Schalldämpferinnenraum bzw. zum Abgeben von Abgas aus dem Schalldämpferinnenraum kann zumindest ein Abgasrohr durch eine in der Umfangswand gebildete Rohröffnung hindurchgeführt sein oder/und kann zumindest ein Abgasrohr durch eine in einer Stirnwand gebildete Rohröffnung hindurchgeführt sein.

Aus der DE 10 2006 016095 A1 ist ein Schalldämpfer gemäß dem Oberbegriff des Anspruchs 1 bekannt. Um eine durch thermische Ausdehnung induzierte Abmessungsänderung eines mit einem ersten Rohrabschnitt in einer langlochartigen Ausgleichs-Rohröffnung einer Ausgleichs-Zwischenwand aufgenommenen Abgasrohrs zuzulassen, ist der erste Rohrabschnitt in der Ausgleichs-Rohröffnung in Richtung einer Ausgleichs-Öffnungslängsrichtung derselben bewegbar aufgenommen und durch eine von der Ausgleichs-Zwischenwand abgebogene Lasche in Anlage an einem in der Ausgleichs-Öffnungslängsrichtung endseitig positionierten Bereich eines die Ausgleichs-Rohröffnung umgebenden Öffnungsrandes beaufschlagt.

Die DE 10 2015 108495 A1 offenbart einen Schalldämpfer, bei welchem Maßnahmen zum Bereitstellen definierter Verformungsbereiche vorgesehen sind. Diese umfassen unter anderem in einer Zwischenwand ausgebildete, langgestreckte Öffnungen, durch welche Abgasrohre sich hindurch erstrecken.

Aus der DE 10 2015 102611 A1 ist ein Schalldämpfer bekannt, bei welchem zwei in einer Abgasströmungsrichtung aneinander anschließende Abgasrohre im Bereich einer in einer Zwischenwand des Schalldämpfers gebildeten Öffnung ineinander eingreifend positioniert sind. Eines der Rohre weist eine Innenabmessung auf, die größer ist als die Außenabmessungen des anderen Rohrs, so dass zwischen diesen ein den Austritt von Kondenswasser zulassender Zwischenraum gebildet ist.

Es ist die Aufgabe der vorliegenden Erfindung, einen Schalldämpfer für eine Abgasanlage einer Brennkraftmaschine vorzusehen, dessen Aufbau eine vereinfachte Montage ermöglicht.

Erfindungsgemäß wird diese Aufgabe gelöst durch einen Schalldämpfer für eine Abgasanlage einer Brennkraftmaschine gemäß Anspruch 1. Dieser Schalldämpfer umfasst ein Schalldämpfergehäuse mit einer einen Schalldämpferinnenraum umgebenden Umfangswand, wenigstens eine in dem Schalldämpferinnenraum angeordnete Ausgleichs-Zwischenwand und wenigstens ein wenigstens eine Ausgleichs-Zwischenwand im Bereich einer darin ausgebildeten Ausgleichs-Rohröffnung durchsetzendes Abgasrohr, wobei die Ausgleichs-Rohröffnung quer zu einer Öffnungsmittenachse der Ausgleichs-Rohröffnung in wenigstens einer zur Öffnungsmittenachse orthogonalen Ausgleichs-Öffnunglängsrichtung eine Ausgleichs-Öffnungsinnenabmessung aufweist und das die Ausgleichs-Rohröffnung durchsetzende Abgasrohr eine Rohraußenabmessung in der Ausgleichs-Öffnunglängsrichtung aufweist, wobei die Ausgleichs-Öffnungsinnenabmessung größer ist als die Rohraußenabmessung in der Ausgleichs-Öffnunglängsrichtung.

Durch das Vorsehen einer derartigen ein Abgasrohr aufnehmenden Ausgleichs-Rohröffnung ist es möglich, ein eine derartige Ausgleichs-Rohröffnung durchsetzendes Abgasrohr bezüglich der Ausgleichs-Zwischenwand in der Ausgleichs-Öffnungslängsrichtung in verschiedenen Positionen anzuordnen. Dies vermeidet eine Überbestimmung in der Positionierung eines derartigen Abgasrohrs, wenn dieses auch noch andere Komponenten des Schalldämpfers, beispielsweise andere Zwischenwände oder/und eine Stirnwand oder die Umfangswand, durchsetzt. Andererseits ermöglicht die beim Zusammenbau zugelassene Variation in der Positionierung eines Abgasrohrs in Zuordnung zu einer Ausgleichs-Zwischenwand eine exakte Positionierung bezüglich einer anderen von diesem durchsetzten Komponente, beispielsweise der Umfangswand oder einer Stirnwand. Diese beim Zusammenbau dieser Komponenten erreichbare exakte Positionierung wiederum kann dazu beitragen, weitere Bearbeitungsmaßnahmen, wie zum Beispiel das Abtrennen eines überstehenden Rohrabschnitts, zu vermeiden.

Für einen einfach zu realisierenden Aufbau kann das Abgasrohr eine im Wesentlichen kreisrunde Außenumfangskontur aufweisen.

Um die im Bereich einer Ausgleichs-Rohröffnung variierbare Positionierung eines Abgasrohrs zu unterstützen, ist die Ausgleichs-Rohröffnung langlochartig ausgebildet, wobei die Ausgleichs-Rohröffnung in einem Abgasrohr-Aufnahmeabschnitt durch zur Ausgleichs-Öffnunglängsrichtung im Wesentlichen parallele, im Wesentlichen geradlinig sich erstreckende Öffnungsrandabschnitte der Ausgleichs-Zwischenwand begrenzt ist. Im Erstreckungsbereich des Abgasrohr-Aufnahmeabschnitts kann dann das Abgasrohr ohne dem Entstehen von Zwängungen zwischen den beiden Öffnungsrandabschnitten im Wesentlichen frei positioniert werden.

Um einen stabilen Aufbau zu erreichen, kann eine Öffnungsquerabmessung der Ausgleichs-Rohröffnung im Wesentlichen orthogonal zur Ausgleichs-Öffnunglängsrichtung wenigstens in einem Ausgleichs-Längenbereich der Ausgleichs-Rohröffnung im Wesentlichen einer Rohraußenabmessung des Abgasrohrs orthogonal zur Ausgleichs-Öffnunglängsrichtung entsprechen.

Hierzu kann beispielsweise vorgesehen sein, dass ein Abstand der Öffnungsrandabschnitte im Wesentlichen quer zur Ausgleichs-Öffnunglängsrichtung im Wesentlichen der Rohraußenabmessung orthogonal zur Ausgleichs-Öffnunglängsrichtung entspricht.

Ein stabiler Aufbau kann weiter dadurch unterstützt werden, dass das Abgasrohr in wenigstens einem orthogonal zur Ausgleichs-Öffnunglängsrichtung in Abstand zu einer Rohrlängsachse liegenden Befestigungsbereich mit der Ausgleichs-Zwischenwand fest verbunden ist.

Für eine mechanisch stabile und thermisch beständige Ausgestaltung kann das Abgasrohr in dem wenigstens einen Befestigungsbereich mit der Ausgleichs-Zwischenwand durch Materialschluss, vorzugsweise Verschweißen, verbunden sein.

Weiter kann für eine stabile Ausgestaltung vorgesehen sein, dass das Abgasrohr in wenigstens einem Befestigungsbereich mit der Ausgleichs-Zwischenwand im Bereich von einem der Öffnungsrandabschnitte fest verbunden ist.

Die Ausgleichs-Zwischenwand kann als Blechumformteil ausgebildet sein, und die Ausgleichs-Rohröffnung kann durch einen in der Ausgleichs-Zwischenwand gebildeten Durchzug umgrenzt sein. Durch diesen Durchzug können auch die Öffnungsrandabschnitte im Abgasrohr-Aufnahmeabschnitt der Ausgleichs-Rohröffnung bereitgestellt sein.

Zum Einleiten oder Abgeben von Abgas in den bzw. aus dem Schalldämpferinnenraum ist wenigstens ein eine Ausgleichs-Rohröffnung durchsetzendes Abgasrohr als Winkelrohr mit einem die Ausgleichs-Rohröffnung durchsetzenden, in Richtung eines ersten Rohrlängsachsenabschnitts langgestreckten ersten Rohrabschnitt und einem in eine Rohröffnung der Umfangswand eingreifenden, in Richtung eines zweiten Rohrlängsachsenabschnitts langgestreckten zweiten Rohrabschnitt ausgebildet. Um insbesondere in demjenigen Bereich des zweiten Rohrabschnitts, in welchem dieser die Umfangswand durchsetzt bzw. in die Rohröffnung in der Umfangswand eingreift, einen beispielsweise bündigen Abschluss dieses Rohrabschnitts mit der Umfangswand zu erreichen, ist weiter vorgesehen, dass die Ausgleichs-Öffnungslängsrichtung und der zweite Rohrlängsachsenabschnitt in einer Ebene liegen oder/und zueinander im Wesentlichen parallel sind.

Wenn der erste Rohrlängsachsenabschnitt und der zweite Rohrlängsachsenabschnitt zueinander im Wesentlichen orthogonal sind, kann ein derartiges Abgasrohr als im Wesentlichen rechtwinkliges Winkelrohr bereitgestellt werden.

Um eine definierte Schalldämpfungscharakteristik erreichen zu können, wird vorgeschlagen, dass in dem Schalldämpferinnenraum wenigstens zwei in Richtung einer Schalldämpferlängsachse aufeinander folgend angeordnete Zwischenwände vorgesehen sind, dass wenigstens ein Abgasrohr wenigstens zwei Zwischenwände im Bereich einer jeweiligen Rohröffnung durchsetzt, und dass wenigstens eine, vorzugsweise jede der Zwischenwände eine Ausgleichs-Zwischenwand ist.

Für eine auch zur Schalldämpfung beitragende Kommunikation zwischen den durch eine Ausgleichs-Zwischenwand getrennten Kammern kann in wenigstens einer, vorzugsweise jeder Ausgleichs-Zwischenwand wenigstens eine, vorzugsweise eine Mehrzahl von Verbindungsöffnungen ausgebildet sein.

Die Erfindung betrifft ferner Abgasanlage für eine Brennkraftmaschine, umfassend wenigstens einen erfindungsgemäß aufgebauten Schalldämpfer.

Die vorliegende Erfindung wird nachfolgend mit Bezug auf die beiliegenden Figuren detailliert beschrieben. Es zeigt:
- Fig. 1: eine perspektivische Ansicht eines mit teilweise offenem Gehäuse dargestellten Schalldämpfers;
- Fig. 2: eine Zwischenwand des Schalldämpfers der Fig. 1;
- Fig. 3: eine Detailansicht der Zwischenwand der Fig. 2, wenn diese als Ausgleichs-Zwischenwand ausgebildet ist;
- Fig. 4: eine prinzipartige Teil-Längsschnittansicht des Schalldämpfers der Fig. 1 mit einer als Ausgleichs-Zwischenwand ausgebildeten Zwischenwand.

In Fig. 1 ist ein Schalldämpfer für eine Abgasanlage einer Brennkraftmaschine allgemein mit 10 bezeichnet. Der Schalldämpfer 10 umfasst ein Schalldämpfergehäuse 12 mit einer beispielsweise durch Wickeln eines Blechelements gebildeten und in Fig. 1 nur teilweise dargestellten Umfangswand 14 und an beiden in Richtung einer Schalldämpferlängsachse S_{L} in Abstand gelegenen axialen Endbereichen 16, 18 der Umfangswand 14 jeweils einer Stirnwand 20, 22. Die Umfangswand 14 und die Stirnwände 20, 22 begrenzen einen von Abgas durchströmbaren Schalldämpferinnenraum 24.

Im Schalldämpferinnenraum 24 sind im dargestellten Ausgestaltungsbeispiel fünf Zwischenwände 26₁, 26₂, 26₃, 26₄, 26₅ angeordnet. Die Zwischenwände 26₁, 26₂, 26₃, 26₄, 26₅ sind in einem jeweiligen Außenumfangsbereich an der Innenseite der Umfangswand 14 getragen und bilden zwischen sich und auch in Verbindung mit den Stirnwänden 20, 22 jeweilige Kammern 28₁, 28₂, 28₃, 28₄, 28₅, 28₆ des Schalldämpfers 10.

Im Inneren des Schalldämpfers 10 erstrecken sich mehrere allgemein mit 30 bezeichnete und ebenfalls nur zum Teil dargestellte Abgasrohre. Die Abgasrohre 30 dienen dazu, das von einer Brennkraftmaschine ausgestoßene Abgas in den Schalldämpfer 10 bzw. in dessen Innenraum 24 einzuleiten, durch die verschiedenen Kammern 28₁, 28₂, 28₃, 28₄, 28₅, 28₆ hindurchzuleiten und aus dem Schalldämpfer 10 wieder abzugeben. Beispielsweise können Abgasrohre 30 die Umfangswand 14 durchsetzen oder/und können Abgasrohre 30 eine oder mehrere Zwischenwände 26₁, 26₂, 26₃, 26₄, 26₅ sowie eine oder beide Stirnwände 20, 22 durchsetzen.

Es ist in diesem Zusammenhang darauf hinzuweisen, dass in Fig. 1 der Schalldämpfer 10 nur beispielhaft dargestellt ist. Selbstverständlich könnten hinsichtlich der Anzahl und der Positionierung der Zwischenwände sowie auch der Abgasrohre im Schalldämpferinnenraum 24 verschiedenste Konfigurationen vorgesehen sein.

Die Fig. 2 veranschaulicht beispielsweise anhand der Zwischenwand 26₂ ein Ausgestaltungsbeispiel einer derartigen Zwischenwand. Die Zwischenwand 26₂ ist als Blechumformteil ausgebildet und weist einen grundsätzlich plattenartigen, zur Schalldämpferlängsachse S_{L} im Wesentlichen orthogonal orientierten Körper 32 auf. Im Außenumfangsbereich schließt an den Körper 32 ein durch Umbördeln gebildeter Randbereich 34 an, mit welchem die Zwischenwand 26₂ an der Innenoberfläche der Umfangswand 14 anliegt. Beispielsweise kann in Zuordnung zur Zwischenwand 26₂ die Umfangswand 14 eine in Umfangsrichtung umlaufende Einsenkung aufweisen, in welcher der Randbereich 34 zur definierten Halterung der Zwischenwand 26₂ aufgenommen ist.

Um eine zur Schalldämpfung beitragende Kommunikation zwischen den beiden durch die Zwischenwand 26₂ voneinander getrennten Kammern 28₂, 28₃ zu ermöglichen, kann im Körper 32 der Zwischenwand 26₂ eine Mehrzahl von Verbindungsöffnungen 36 vorgesehen sein. Ferner ist in Zuordnung zu den durch die Zwischenwand 26₂ hindurchzuführenden Abgasrohren 30 jeweils eine Rohröffnung 38, 40 vorgesehen. Die Rohröffnungen 38, 40 können als Durchzüge ausgebildet sein, so dass im Bereich jeder der Rohröffnungen 38, 40 ein diese jeweils umgrenzender, in axialer Richtung abgekrümmter bzw. in axialer Richtung sich erstreckender Öffnungsrandabschnitt der Zwischenwand 26₂ gebildet ist. An einen derartigen Öffnungsrandabschnitt kann ein eine jeweilige Rohröffnung 38, 40 durchsetzendes Abgasrohr 30 beispielsweise durch Verschweißen festgelegt werden.

Während vorangehend der grundsätzliche Aufbau eines derartigen Schalldämpfers beschrieben wurde, wird nachfolgend mit Bezug auf die Fig. 3 und 4 eine erfindungsgemäße Abwandlung der vorangehend mit Bezug auf die Fig. 2 detailliert beschriebenen Zwischenwand 26₂ erläutert. Auch in diesem Zusammenhang ist zu betonen, dass die nachfolgend im Zusammenhang mit der Rohröffnung 38 der Zwischenwand 26₂ beschriebenen Ausgestaltungsaspekte gleichermaßen realisiert sein können bei allen oder einigen der anderen Zwischenwände 26₁, 26₃, 26₄, 26₅ bzw. bei allen oder nur einigen der in den Zwischenwänden 26₁, 26₂, 26₃, 26₄, 26₅ vorgesehenen Rohröffnungen.

In Fig. 3 ist im Zusammenhang mit der Rohröffnung 38 dargestellt, dass diese, abweichend von der in Fig. 2 erkennbaren, im Wesentlichen kreisförmigen und an die Außenumfangskontur des diese durchsetzenden Abgasrohrs 30 angepassten Querschnittsgeometrie, eine langlochartige Ausgestaltung aufweist. Die Rohröffnung 38 bildet in mit dieser Konfiguration eine Ausgleichs-Rohröffnung 42, welche in einer Ausgleichs-Öffnungslängsrichtung R_{A} eine Ausgleichs-Öffnungsinnenabmessung I_{L} aufweist, die größer ist als eine Öffnungsquerabmessung I_{Q} der Ausgleichs-Rohröffnung 42 quer zur Ausgleichs-Öffnungslängsrichtung R_{A}. Sowohl die Ausgleichs-Öffnungslängsabmessung I_{L}, als auch die Öffnungsquerabmessung I_{Q} der Ausgleichs-Rohröffnung 42 werden orthogonal zu einer in Fig. 4 erkennbaren Öffnungsmittenachse Mo betrachtet.

Die Ausgleichs-Rohröffnung 42 bzw. die in dieser Ausgestaltung eine Ausgleichs-Zwischenwand 44 bereitstellende Zwischenwand 26₂ sind so geformt, dass an dem die Ausgleichs-Rohröffnung 42 umgebenden Durchzug 46 Öffnungsrandabschnitte 48, 50 gebildet sind, die in der Ausgleichs-Öffnungslängsrichtung R_{A} im Wesentlichen geradlinig verlaufen und zueinander parallel sind. Die Öffnungsrandabschnitte 48, 50 bilden somit einen Abgasrohr-Aufnahmeabschnitt 53. Im Abgasrohr-Aufnahmeabschnitt 53 kann ein Abgasrohr 30 aufgenommen werden, dessen Rohraußenabmessung A_{Q} orthogonal zur Ausgleichs-Öffnungslängsrichtung R_{A} im Wesentlichen der Öffnungsquerabmessung I_{Q} entspricht. Dadurch kann das Abgasrohr 30 quer zur Ausgleichs-Öffnungslängsrichtung R_{A} im Wesentlichen spielfrei in der Ausgleichs-Rohröffnung 42 aufgenommen werden, kann jedoch in der Ausgleichs-Öffnungslängsrichtung R_{A} entlang der Öffnungsrandabschnitte 48, 50 in beliebiger Position angeordnet werden. Beispielsweise kann die Geometrie der Ausgleichs-Rohröffnung 42 derart sein, dass dann, wenn das Abgasrohr 30 in einem Endbereich der beiden Öffnungsrandabschnitte 48, 50 in der Ausgleichs-Öffnungslängsrichtung R_{A} positioniert ist, das Abgasrohr 30 auch an einem jeweiligen bogenartigen Verbindungsbereich 52, 54 des auch die Öffnungsrandabschnitte 48, 50 bereitstellenden Durchzugs 46 anliegt. Zu diesem Zweck kann der Krümmungsradius dieser bogenartigen Verbindungsbereiche 52, 54 im Wesentlichen dem Krümmungsradius der Außenumfangsfläche des Abgasrohrs 30 entsprechen.

Die Fig. 4 veranschaulicht den Bereich des Schalldämpfers 10, in welchem das als Winkelrohr ausgebildete Abgasrohr 30 die als Ausgleichs-Zwischenwand 48 ausgebildete Zwischenwand 26₂ durchsetzt. Das Abgasrohr 30 weist einen im Wesentlichen in Richtung einer Rohrlängsachse L_{R} sich erstreckenden ersten Rohrabschnitt 56 auf. Die Rohrlängsachse L_{R} ist im Wesentlichen parallel, ggf. auch koaxial zur Öffnungsmittenachse Mo der Ausgleichs-Rohröffnung 42 positioniert. Gleichzeitig bildet die Rohrlängsachse L_{R} auch einen ersten Rohrlängsachsenabschnitt L_{R1} des ersten Rohrabschnitts 56.

Das Abgasrohr 30 umfasst ferner einen zweiten Rohrabschnitt 58, der in Richtung eines zweiten Rohrlängsachsenabschnitts L_{R2} langgestreckt ist. Die beiden Rohrlängsachsenabschnitte L_{R1} und L_{R2} stehen zueinander im Wesentlichen orthogonal, so dass das als Winkelrohr ausgebildete Abgasrohr 30 einen rechtwinkligen Übergang zwischen den beiden Rohrabschnitten 56, 58 bildet.

Der zweite Rohrabschnitt 58 greift in eine beispielsweise im Bereich eines Durchzugs 60 in der Umfangswand 14 ausgebildete Rohröffnung 62 der Umfangswand 14 ein. Da das Abgasrohr 30 in der Ausgleichs-Öffnungsrichtung R_{A} in der Ausgleichs-Zwischenwand 42 variierbar positioniert werden kann, besteht die Möglichkeit, den zweiten Rohrabschnitt 58 so zu positionieren, dass dieser bündig mit der Umfangswand 14 bzw. dem daran gebildeten Durchzug 60 endet und dort beispielsweise durch eine Schweißnaht mit der Umfangswand 14 verbunden werden kann oder in definiertem Ausmaß geringfügig über dem Durchzug 60 hervorsteht, um in diesem überstehenden Bereich dann die Schweißverbindung mit der Umfangswand 14 realisieren zu können. Weitere Nachbearbeitungsmaßnahmen zum Abtrennen eines übermäßig hervorstehenden Endabschnitts des zweiten Rohrabschnitts 58 sind dann nicht erforderlich.

Für einen stabilen Aufbau kann das Abgasrohr 30 dann entweder vor oder nach dem festen Verbinden des zweiten Rohrabschnitts 58 mit der Umfangswand 14, der erste Rohrabschnitt 56 mit der Ausgleichs-Zwischenwand 44 fest verbunden werden. Hierzu können beispielsweise dort, wo der erste Rohrabschnitt 56 des Abgasrohrs 30 an den Öffnungsrandabschnitten 48, 50 anliegt, durch Materialschluss, insbesondere Verschweißen, Befestigungsbereiche 64, 66 gebildet werden.

In den Fig. 3 und 4 ist deutlich zu erkennen, dass aufgrund der langlochartigen Ausgestaltung der Ausgleichs-Rohröffnung 42 an jeder Seite des in diese eingeführten bzw. diese durchsetzenden Abgasrohrs 30 in der Ausgleichs-Öffnungslängsrichtung R_{A} jeweils ein Zwischenraum 68, 70 entsteht, über welchen die beidseits der Ausgleichs-Zwischenwand 44 gebildeten Kammern 28₂, 28₃ miteinander in Verbindung stehen. Dies ist für die Funktionalität des Schalldämpfers 10 unbedenklich, da die Kammern 28₂ und 28₃ bereits vermittels der Verbindungsöffnungen 36 in Verbindung miteinander stehen. Sofern der für diese Verbindung vorgesehene gesamte Öffnungsquerschnitt für die Schalldämpfungscharakteristik von Relevanz ist, kann der durch die Zwischenräume 68 oder/und 70 eingeführte Öffnungsquerschnitt durch eine entsprechend geringere Anzahl oder/und die Dimensionierung der Verbindungsöffnungen 36 kompensiert werden.

Durch die erfindungsgemäße Ausgestaltung des Schalldämpfers 10 mit zumindest einer Ausgleichs-Zwischenwand bzw. Ausgleichs-Rohröffnung wird es möglich, ein jeweiliges eine derartige Ausgleichs-Rohröffnung durchsetzendes bzw. in diese eingreifendes Abgasrohr mit größerer Freiheit zu positionieren, so dass insbesondere die vorangehend beschriebene exakte Ausrichtung bezüglich anderer Komponenten, beispielsweise der Umfangswand, ermöglicht wird. Hierzu ist es besonders vorteilhaft, wenn, wie in Fig. 4 dargestellt, die Ausgleichs-Öffnungslängsrichtung parallel orientiert ist zu derjenigen Richtung, in welcher ein Abgasrohr exakt bezüglich einer anderen Komponente ausgerichtet werden soll. Im dargestellten Ausgestaltungsbeispiel ist dies die Erstreckungsrichtung des zweiten Rohrlängsachsenabschnitts L_{R2}. Dieser ist, wie in Fig. 4 zu sehen, parallel zur Ausgleichs-Öffnungslängsrichtung R_{A} und entspricht im zusammengesetzten Zustand im Wesentlichen auch der Mittenachse der in der Umfangswand 14 gebildeten Rohröffnung 62.

Die erfindungsgemäße Ausgestaltung ist auch dann besonders vorteilhaft, wenn ein Abgasrohr mehrere Zwischenwände bzw. eine oder mehrere Zwischenwände und eine Stirnwand durchsetzt. Dadurch wird eine Überbestimmung in der definierten Positionierung vermieden, und Zwängungen in denjenigen Bereichen, in welchen ein Abgasrohr eine Zwischenwand bzw. eine Stirnwand durchsetzt, können vermieden werden.

## Patentansprüche

1. Schalldämpfer für eine Abgasanlage einer Brennkraftmaschine, umfassend:
- ein Schalldämpfergehäuse (12) mit einer einen Schalldämpferinnenraum (24) umgebenden Umfangswand (14),
- wenigstens eine in dem Schalldämpferinnenraum (24) angeordnete, zwei Kammern (28₂, 28₃) voneinander trennende Ausgleichs-Zwischenwand (44),
- wenigstens ein wenigstens eine Ausgleichs-Zwischenwand (44) im Bereich einer darin ausgebildeten Ausgleichs-Rohröffnung (42) durchsetzendes, als Winkelrohr mit einem die Ausgleichs-Rohröffnung (42) durchsetzenden, in Richtung eines ersten Rohrlängsachsenabschnitts (L_{R1}) langgestreckten ersten Rohrabschnitt (56) und einem in Richtung eines zweiten Rohrlängsachsenabschnitts (L_{R2}) langgestreckten zweiten Rohrabschnitt (58) ausgebildetes Abgasrohr (30),
wobei die Ausgleichs-Rohröffnung (42) quer zu einer Öffnungsmittenachse (Mo) der Ausgleichs-Rohröffnung (42) in wenigstens einer zur Öffnungsmittenachse (Mo) orthogonalen Ausgleichs-Öffnungslängsrichtung (R_{A}) eine Ausgleichs-Öffnungsinnenabmessung (I_{L}) aufweist und das die Ausgleichs-Rohröffnung (42) durchsetzende Abgasrohr (30) eine Rohraußenabmessung (A_{L}) in der Ausgleichs-Öffnungslängsrichtung (R_{A}) aufweist, wobei die Ausgleichs-Öffnungsinnenabmessung (I_{L}) größer ist als die Rohraußenabmessung (A_{L}) in der Ausgleichs-Öffnungslängsrichtung (R_{A}), wobei die Ausgleichs-Rohröffnung (42) langlochartig ausgebildet ist, wobei die Ausgleichs-Rohröffnung (42) in einem Abgasrohr-Aufnahmeabschnitt (52) durch zur Ausgleichs-Öffnungslängsrichtung (R_{A}) im Wesentlichen parallele, im Wesentlichen geradlinig sich erstreckende Öffnungsrandabschnitte (48, 50) der Ausgleichs-Zwischenwand (44) begrenzt ist,
**dadurch gekennzeichnet,**
**dass** der zweite Rohrabschnitt (58) des die Ausgleichs-Zwischenwand (44) im Bereich der darin ausgebildeten Ausgleichs-Rohröffnung (42) durchsetzenden Abgasrohrs (30) in eine Rohröffnung (62) der Umfangswand (14) eingreift, dass die Ausgleichs-Öffnungslängsrichtung (R_{A}) und der zweite Rohrlängsachsenabschnitt (L_{R2}) in einer Ebene liegen oder/und zueinander im Wesentlichen parallel sind, und
**dass** in der Ausgleichs-Rohröffnung (42) an jeder Seite des Abgasrohrs (30) in der Ausgleichs-Öffnungslängsrichtung (R_{A}) jeweils ein die Kammern (28₂, 28₃) miteinander verbindender Zwischenraum (68, 70) gebildet ist.

2. Schalldämpfer nach Anspruch 1, **dadurch gekennzeichnet, dass** das Abgasrohr (30) eine im Wesentlichen kreisrunde Außenumfangskontur aufweist.

3. Schalldämpfer nach Anspruch 1 oder 2, **dadurch gekennzeichnet, dass** eine Öffnungsquerabmessung (I_{Q}) der Ausgleichs-Rohröffnung (42) im Wesentlichen orthogonal zur Ausgleichs-Öffnunglängsrichtung (R_{A}) wenigstens in einem Ausgleichs-Längenbereich (53) der Ausgleichs-Rohröffnung (42) im Wesentlichen einer Rohraußenabmessung (A_{Q}) des Abgasrohrs (30) orthogonal zur Ausgleichs-Öffnungslängsrichtung (R_{A}) entspricht.

4. Schalldämpfer nach Anspruch 3, **dadurch gekennzeichnet, dass** ein Abstand der Öffnungsrandabschnitte (48, 50) im Wesentlichen quer zur Ausgleichs-Öffnungslängsrichtung (R_{A}) im Wesentlichen der Rohraußenabmessung (A_{Q}) orthogonal zur Ausgleichs-Öffnungslängsrichtung (R_{A}) entspricht.

5. Schalldämpfer nach einem der Ansprüche 1-4, **dadurch gekennzeichnet, dass** das Abgasrohr (30) in wenigstens einem orthogonal zur Ausgleichs-Öffnungslängsrichtung (R_{A}) in Abstand zu einer Rohrlängsachse (L_{R}) liegenden Befestigungsbereich (64, 66) mit der Ausgleichs-Zwischenwand (42) fest verbunden ist.

6. Schalldämpfer nach Anspruch 5, **dadurch gekennzeichnet, dass** das Abgasrohr (30) in dem wenigstens einen Befestigungsbereich (64, 66) mit der Ausgleichs-Zwischenwand (44) durch Materialschluss, vorzugsweise Verschweißen, verbunden ist.

7. Schalldämpfer nach Anspruch 5 oder 6, **dadurch gekennzeichnet, dass** das Abgasrohr (30) in wenigstens einem Befestigungsbereich (64, 66) mit der Ausgleichs-Zwischenwand (44) im Bereich von einem der Öffnungsrandabschnitte (48, 50) fest verbunden ist.

8. Schalldämpfer nach einem der Ansprüche 1-7, **dadurch gekennzeichnet, dass** die Ausgleichs-Zwischenwand (44) als Blechumformteil ausgebildet ist, und dass die Ausgleichs-Rohröffnung (42) durch einen in der Ausgleichs-Zwischenwand (44) gebildeten Durchzug (46) umgrenzt ist.

9. Schalldämpfer nach einem der Ansprüche 1-8, **dadurch gekennzeichnet, dass** der erste Rohrlängsachsenabschnitt (L_{R1}) und der zweite Rohrlängsachsenabschnitt (L_{R2}) zueinander im Wesentlichen orthogonal sind.

10. Schalldämpfer nach einem der Ansprüche 1-9, **dadurch gekennzeichnet, dass** in dem Schalldämpferinnenraum (24) wenigstens zwei in Richtung einer Schalldämpferlängsachse S_{L} aufeinander folgend angeordnete Zwischenwände (26₁, 26₂, 26₃, 26₄, 26₅) vorgesehen sind, dass wenigstens ein Abgasrohr (30) wenigstens zwei Zwischenwände (26₁, 26₂, 26₃, 26₄, 26₅) im Bereich einer jeweiligen Rohröffnung (38, 40) durchsetzt, und dass wenigstens eine, vorzugsweise jede der Zwischenwände (26₁, 26₂, 26₃, 26₄, 26s) eine Ausgleichs-Zwischenwand (44) ist.

11. Schalldämpfer nach einem der Ansprüche 1-10, **dadurch gekennzeichnet, dass** in wenigstens einer, vorzugsweise jeder Ausgleichs-Zwischenwand (44) wenigstens eine, vorzugsweise eine Mehrzahl von Verbindungsöffnungen (36) ausgebildet ist.

12. Abgasanlage für eine Brennkraftmaschine, umfassend wenigstens einen Schalldämpfer (10) nach einem der Ansprüche 1-11.

## Claims

1. A silencer for an exhaust system of an internal combustion engine, comprising:
- a silencer housing (12) with a circumferential wall (14) surrounding a silencer interior (24),
- at least one compensation partition wall (44) arranged in the silencer interior (24) and separating two chambers (28₂, 28₃),
- at least one exhaust pipe (30) passing through at least one compensation partition wall (44) in the region of a compensation pipe opening (42) formed therein, formed as an angled pipe having a first pipe portion (56) passing through the compensation pipe opening (42) and elongated in the direction of a first pipe longitudinal axis portion (L_{R1}), and a second pipe portion (58) and elongated in the direction of a second pipe longitudinal axis portion (L_{R2}),
wherein the compensation pipe opening (42) has a compensation opening internal dimension (I_{L}) transverse to an opening central axis (M_{O}) of the compensation pipe opening (42) in at least one compensation opening longitudinal direction (R_{A}) orthogonal to the opening central axis (M_{O}), and the exhaust pipe (30) passing through the compensation pipe opening (42) has a pipe external dimension (A_{L}) in the compensation opening longitudinal direction (R_{A}), wherein the compensation opening internal dimension (I_{L}) is greater than the pipe external dimension (A_{L}) in the compensation opening longitudinal direction (R_{A}),
wherein the compensation pipe opening (42) is formed in the manner of an elongated hole, wherein the compensation pipe opening (42) is delimited in an exhaust pipe receiving portion (52) by opening edge portions (48, 50) of the compensation partition wall (44) which extend substantially in parallel, substantially rectilinearly to the compensation opening longitudinal direction (R_{A}), **characterized in**
**that** the second pipe section (58) of the exhaust pipe (30) passing through the compensation partition wall (44) in the region of the compensation pipe opening (42) formed therein engages in a pipe opening (62) of the circumferential wall (14), that the compensation opening longitudinal direction (R_{A}) and the second pipe longitudinal axis portion (L_{R2}) lie in one plane and/or are substantially parallel to each other, and
**that** an interspace (68, 70) connecting the cambers (28₂, 28₃) is respectively formed in the compensation pipe opening (42) at each side of the exhaust pipe (30) in the compensation opening longitudinal direction (R_{A}).

2. The silencer as claimed in claim 1, **characterized in that** the exhaust pipe (30) has a substantially circular external circumferential contour.

3. The silencer as claimed in one of claims 1 or 2, **characterized in that** an opening transverse dimension (I_{Q}) of the compensation pipe opening (42) substantially orthogonal to the compensation opening longitudinal direction (R_{A}) substantially corresponds to a pipe external dimension (A_{Q}) of the exhaust pipe (30), orthogonal to the compensation opening longitudinal direction (R_{A}), at least in a compensation length region (53) of the compensation pipe opening (42).

4. The silencer as claimed in claim 3, **characterized in that** a distance of the opening edge portions (48, 50) substantially transverse to the compensation opening longitudinal direction (R_{A}) substantially corresponds to the pipe external dimension (A_{Q}) orthogonal to the compensation opening longitudinal direction (R_{A}).

5. The silencer as claimed in one of claims 1-4, **characterized in that** the exhaust pipe (30) is fixedly connected to the compensation partition wall (42) in at least one fastening region (64, 66) located at a distance from a pipe longitudinal axis (L_{R}) orthogonal to the compensation opening longitudinal direction (R_{A}).

6. The silencer as claimed in claim 5, **characterized in that** the exhaust pipe (30) is connected to the compensation partition wall (44) in the at least one fastening region (64, 66) by a material connection, preferably welding.

7. The silencer as claimed in claim 5 or 6, **characterized in that** the exhaust pipe (30) is fixedly connected to the compensation partition wall (44) in at least one fastening region (64, 66) in the region of one of the opening edge portions (48, 50).

8. The silencer as claimed in one of claims 1-7, **characterized in that** the compensation partition wall (44) is formed as a shaped sheet-metal part, and **in that** the compensation pipe opening (42) is delimited by a passage (46) formed in the compensation partition wall (44).

9. The silencer as claimed in one of claims 1-8, **characterized in that** the first pipe longitudinal axis portion (L_{R1}) and the second pipe longitudinal axis portion (L_{R2}) are substantially orthogonal to each other.

10. The silencer as claimed in one of claims 1-9, **characterized in that** at least two partition walls (26₁, 26₂, 26₃, 26₄, 26₅) following one another in the direction of a silencer longitudinal axis S_{L} are provided in the silencer interior (24), **in that** at least one exhaust pipe (30) passes through at least two intermediate walls (26₁, 26₂, 26₃, 26₄, 26₅) in the region of a respective pipe opening (38, 40), and **in that** at least one, preferably each, of the partition walls (26₁, 26₂, 26₃, 26₄, 26₅) is a compensation partition wall (44).

11. The silencer as claimed in one of claims 1-10, **characterized in that** at least one, preferably a plurality of connecting openings (36) is formed in at least one, preferably each, compensation partition wall (44).

12. An exhaust system for an internal combustion engine, comprising at least one silencer (10) as claimed in one of claims 1-11.

## Revendications

1. Un silencieux pour un système d'échappement d'un moteur à combustion interne, comprenant :
- un boîtier de silencieux (12) avec une paroi circonférentielle (14) entourant un intérieur de silencieux (24),
- au moins une paroi intermédiaire de compensation (44) disposée dans l'intérieur de silencieux (24) et séparant deux chambres (28₂, 28₃),
- au moins un tuyau d'échappement (30) traversant au moins une paroi intermédiaire de compensation (44) dans la région d'une ouverture de tuyau de compensation (42) formée dans celle-ci, formé comme un tuyau coudé ayant une première partie de tuyau (56) traversant l'ouverture de tuyau de compensation (42) et allongée dans la direction d'une première partie d'axe longitudinal de tuyau (L_{R1}), et une deuxième partie de tuyau (58) allongé dans la direction d'une deuxième partie d'axe longitudinal de tuyau (L_{R2}),
dans lequel l'ouverture de tuyau de compensation (42) a une dimension interne d'ouverture de compensation (I_{L}) transversale à un axe central d'ouverture (M_{O}) de l'ouverture de tuyau de compensation (42) dans au moins une direction longitudinale d'ouverture de compensation (R_{A}) orthogonale à l'axe central d'ouverture (M_{O}), et le tuyau d'échappement (30) traversant l'ouverture de tuyau de compensation (42) a une dimension externe de tuyau (A_{L}) dans la direction longitudinale d'ouverture de compensation (R_{A}), dans lequel la dimension interne d'ouverture de compensation (I_{L}) est supérieure à la dimension externe de tuyau (A_{L}) dans la direction longitudinale d'ouverture de compensation (R_{A}),
dans lequel l'ouverture de tuyau de compensation (42) est formée à la manière d'un trou allongé, dans lequel l'ouverture de tuyau de compensation (42) est délimitée dans une partie de réception de tuyau d'échappement (52) par des parties de bord d'ouverture (48, 50) de la paroi intermédiaire de compensation (44) qui s'étendent sensiblement parallèlement, sensiblement rectilignement à la direction longitudinale d'ouverture de compensation (R_{A}),
**caractérisé en**
**ce que** la deuxième partie de tuyau (58) du tuyau d'échappement (30) traversant la paroi intermédiaire de compensation (44) dans la région de l'ouverture de tuyau de compensation (42) formée dans celle-ci, s'engage dans une ouverture de tuyau (62) de la paroi circonférentielle (14),
ce que la direction longitudinale d'ouverture de compensation (R_{A}) et la deuxième partie d'axe longitudinal de tuyau (L_{R2}) se trouvent dans un même plan et/ou sont sensiblement parallèles l'une à l'autre, et
ce que un espace intermédiaire (68, 70) reliant les chambres (28₂, 28₃) est formé respectivement dans l'ouverture de tuyau de compensation (42) de chaque côté du tuyau d'échappement (30) dans la direction longitudinale d'ouverture de compensation (R_{A}).

2. Le silencieux selon la revendication 1, **caractérisé en ce que** le tuyau d'échappement (30) a un contour circonférentiel externe sensiblement circulaire.

3. Le silencieux selon l'une des revendications 1 ou 2, **caractérisé en ce que** une dimension transversale d'ouverture (I_{Q}) de l'ouverture de tuyau de compensation (42) sensiblement orthogonale à la direction longitudinale d'ouverture de compensation (R_{A}) correspond sensiblement à une dimension externe (A_{Q}) du tuyau d'échappement (30), orthogonale à la direction longitudinale d'ouverture de compensation (R_{A}), au moins dans une région de longueur de compensation (53) de l'ouverture de tuyau de compensation (42).

4. Le silencieux selon la revendication 3, **caractérisé en ce qu'**une distance des parties de bord d'ouverture (48, 50) sensiblement transversales à la direction longitudinale d'ouverture de compensation (R_{A}) correspond sensiblement à la dimension externe de tuyau (A_{Q}) orthogonale à la direction longitudinale d'ouverture de compensation (R_{A}).

5. Le silencieux selon l'une des revendications 1 à 4, **caractérisé en ce que** le tuyau d'échappement (30) est relié de manière fixe à la paroi intermediaire de compensation (42) dans au moins une zone de fixation (64, 66) située à une distance d'un axe longitudinal de tuyau (L_{R}) orthogonal à la direction longitudinale d'ouverture de compensation (R_{A}).

6. Le silencieux selon la revendication 5, **caractérisé en ce que** le tuyau d'échappement (30) est relié à la paroi intermédiaire de compensation (44) dans au moins une zone de fixation (64, 66) par une liaison matérielle, de préférence par soudage.

7. Le silencieux selon la revendication 5 ou 6, **caractérisé en ce que** le tuyau d'échappement (30) est relié de manière fixe à la paroi intermédiaire de compensation (44) dans au moins une zone de fixation (64, 66) dans la zone de l'une des parties de bord d'ouverture (48, 50).

8. Le silencieux selon l'une des revendications 1 à 7, **caractérisé en ce que** la paroi intermédiaire de compensation (44) est formée comme une pièce en tôle profilée, et **en ce que** l'ouverture de tuyau de compensation (42) est délimitée par un passage (46) formé dans la paroi intermédiaire de compensation (44).

9. Le silencieux selon l'une des revendications 1 à 8, **caractérisé en ce que** la première partie d'axe longitudinal de tuyau (L_{R1}) et la deuxième partie d'axe longitudinal de tuyau (L_{R2}) sont sensiblement orthogonales l'une par rapport à l'autre.

10. Le silencieux selon l'une des revendications 1 à 9, **caractérisé en ce qu'**au moins deux parois intermédiaires (26₁, 26₂, 26₃, 26₄, 26₅) se succédant dans la direction d'un axe longitudinal de silencieux (S_{L}) sont prévues dans l'intérieur de silencieux (24), **en ce qu'**au moins un tuyau d'échappement (30) traverse au moins deux parois intermédiaires (26₁, 26₂, 26₃, 26₄, 26₅) dans la région d'une ouverture de tuyau respective (38, 40), et **en ce qu'**au moins une, de préférence chacune, des parois intermédiares (26₁, 26₂, 26₃, 26₄, 26₅) est une paroi intermédiaire de compensation (44).

11. Le silencieux selon l'une des revendications 1 à 10, **caractérisé en ce qu'**au moins une, de préférence une pluralité d'ouvertures de raccordement (36) sont formées dans au moins une, de préférence chacune des parois intermédiares de compensation (44).

12. Un système d'échappement pour un moteur à combustion interne, comprenant au moins un silencieux (10) selon l'une des revendications 1 à 11.
